# EUROPÄISCHE PATENTSCHRIFT

(11) **EP 1 080 657 B1**
(45) Veröffentlichungstag und Bekanntmachung des Hinweises auf die Patenterteilung: **30.01.2002**
(21) Anmeldenummer: 99810749.4
(22) Anmeldetag: 20.08.1999
(51) Int. Cl.: A45D 26/00

(54) **Leichtmetallpinzette**
Tweezer made of light metal
Pincette en métal lèger

(43) Veröffentlichungstag der Anmeldung: 07.03.2001
(73) Patentinhaber: Outils Rubis S.A., 6855 Stabio (CH)
(72) Erfinder: Baldesberger, Fides, 6900 Lugano (CH)
(74) Vertreter: Ritscher, Thomas, Dr.

(56) Entgegenhaltungen:
- DE-A- 2 822 706
- DE-C- 19 811 033
- US-A- 3 115 360
- US-A- 4 318 313
- US-A- 5 192 106

## Beschreibung

Die Erfindung betrifft eine Pinzette, die in an sich bekannter Weise zwei Schenkel besitzt, die jeweils an einem ihrer Enden in Verbindung miteinander stehen und an ihren anderen Enden durch Einwirkung eines manuellen Schliessdrucks zum temporären Eingriff miteinander gebracht werden können.

Pinzetten dieser Art sind seit langem und in vielen Ausführungen bekannt, wie z.B. in DE GM 85 31 382, CH 376 064 und EP 0 849 048 beschrieben. Solche Pinzetten bestehen im wesentlichen aus zwei Schenkeln, meist aus Stahl, die jeweils an einem Ende durch Verschweissen, Verlöten oder Vernieten miteinander verbunden sind.

In DE GM 295 12 216 ist ferner eine einstückige und aus Stahl (siehe Werkstoffangabe 1.4021 in der Zeichnung) Zahnpinzette beschrieben, deren beide Schenkel durch einen Übergangsbereich miteinander verbunden sind, der das Ergebnis einer Materialverformung durch Biegen ist und vorzugsweise noch eine gebogene oder eingefräste Feder besitzen, um die für Pinzetten normalerweise erforderliche manuelle Schliesswiderstandskraft von mindestens etwa 50 g bzw. die damit zusammenhängende Rückstellkraft zu gewährleisten.

Aus US-A-5 192 106 ist ferner ein zum Beispiel aus Aluminium bestehendes einstückiges Greifwerkzeug für Compact Disks bekannt, welches jedoch nicht aus einem Strangprofil hergestelt werden kann.

Für viele Zwecke der Verwendung von Pinzetten wäre es wünschbar, wenn solche Pinzetten aus Leichtmetall bestünden beziehungsweise einfach und wirtschaftlich aus Leichtmetall hergestellt werden könnten. Die Vorteile von Leichtmetallpinzetten liegen einerseits in der geringeren Masse und andererseits darin, dass die Möglichkeiten zur Oberflächengestaltung von Artikeln aus Leichtmetallen, wie Aluminium oder Magnesium bzw. Aluminium- oder Magnesiumlegierungen, durch die damit möglichen Oxidationsverfahren besonders vielfältig und sowohl bezüglich der Farbgebungsmöglichkeiten als auch der Oberflächeneigenschaften (z.B. dank der Härte von Aluminiumoxid) vorteilhaft wären und die ohne eine zusätzliche Feder eine ausreichende Schliesskraft bieten.

Die zur vorliegenden Erfindung führenden Versuche der Anmelderin haben jedoch gezeigt, dass sich dies nicht einfach durch Materialaustausch erzielen lässt, weil die Verbindung von Pinzettenschenkeln aus Leichtmetall durch Vernieten, Verschweissen oder Verkleben problematisch ist, die Verbindungsstelle unansehnlich wird, kostspielige Verfahren (Schutzgasschweissung) erfordert oder nicht ausreichend fest bzw. nicht ausreichend temperaturbeständig ist. Auch die in der oben genannten Schrift GM 295 12 216 beschriebene, durch biegende Verformung erzielte Einstückigkeit kommt für Pinzetten aus Leichtmetall wegen der Materialeigenschaften dieser Werkstoffe nicht - jedenfalls nicht ohne ein zusätzliches Federelement - in Frage.

Für Fachleute ist es an sich naheliegend, die mangelnde Steifigkeit bzw. Rückstellelastizität im Bereich der einstückigen Krümmung durch eine lokale Materialverdickung zu beheben, doch ist dies bei Leichtmetallen - wenn überhaupt - nur mit fertigungstechnisch ungünstigen und/oder kostspieligen Verfahren möglich.

Überraschender Weise wurde gefunden, dass eine Lösung der Aufgabe, Pinzetten aus Leichtmetall mit sehr vorteilhaften Eigenschaften und ein fertigungstechnisch günstiges Verfahren zur Herstellung solcher Pinzetten dadurch erreicht werden kann, dass man die Pinzetten durch Zerschneiden von Leichtmetallprofilen gewinnt, deren Querschnitt im wesentlichen der Pinzettenform entspricht. Eine gewisse nachträgliche Änderung des Profils kann durch eine nachfolgende Bearbeitung, wie Abgraten oder Abrunden bzw. Polieren bedingt sein, verändert aber den Querschnitt nicht in signifikanter Weise. Dank der Eigenschaften von Leichtmetalllegierungen lassen sich solche Profile nach verschiedenen Formungsmethoden, wie Ziehen bzw. Pressen, gewinnen.

Die erfindungsgemässe Pinzette ist dadurch gekennzeichnet, dass sie aus einem von einem Leichtmetallprofil durch Zerschneiden quer zur Längsrichtung des Profils gebildeten Element besteht und einstückig ausgebildet ist. Dementsprechend bestehen sowohl die Schenkel der Pinzette als auch deren Verbindung miteinander aus einem einzigen Werkstück. Die Verbindung hat vorzugsweise die Form eines Scheitelbereichs, der jeweils in die Schenkel übergeht.

Vorzugsweise ist der Scheitelbereich als Materialverstärkung oder Verdickung ausgebildet. Hierbei wird als "Verdikkung" eine bereichsweise Vergrösserung der normalen Dicke der Schenkel der Pinzette verstanden. Gemäss einer weiteren bevorzugten Ausführungsform können die Schenkel ihrerseits Verdickungen zur Verformungsbegrenzung besitzen. Solche Verdickungen haben typisch eine Dicke, die mindestens um 20% grösser ist, als die normale Dicke der Schenkel. Die "normale" Dicke der Schenkel ist mit anderen Worten die Bezugsdicke im überweigenden Teil der Schenkel zwischen der Pinzettenspitze (Arbeitsende) und dem Pinzettenende (Schenkelverbindung).

Die Schenkel einer erfindungsgemässen Pinzette können an ihren Enden, an denen sie miteinander in Eingriff gebracht werden können, in an sich bekannter Weise klauenartig und/oder spitz zulaufend ausgebildet sein. Die Schenkel haben im Bereich zwischen ihren Enden in der Regel einen prismatischen und vorzugsweise annähernd rechteckigen Querschnitt, dessen Höhe der Normaldicke der Schenkel entspricht und dessen Breite mindestens zweimal grösser als die Normaldicke ist.

Zur Herstellung einer erfindungsgemässen Pinzette, ist ein Verfahren geeignet, bei welchem ein aus Leichtmetall bestehendes Strangprofil mit einer der herzustellenden Pinzette entsprechenden Querschnittsform mindestens annähernd quer zur Längsrichtung des Profils zerschnitten wird, wobei eine Abweichung von bis etwa 15° (ensprechend einem Schnittwinkel von bis etwa 75° bzw, einer Abweichung uim 1/6) normalerweise noch unter diese Bedingung fällt.

Bevorzugte aber nicht einschränkend auszulegende Ausführungsformen der erfindungsgemässen Pinzette werden nun anhand der Zeichnung erläutert. Es zeigen
Figur 1 die Seitenansicht einer erfindungsgemässen Pinzette bzw. des Leichtmetallprofils, aus dem sie hergestellt ist, und
Figuren 2 bis 5 einige Beispiele für Modifikationen des abgebrochen dargestellten Scheitelbereichs erfindungsgemässer Pinzetten:

Im einzelnen zeigt Figur 1 die halb-schematisch dargestellte Seitenansicht der Pinzette 10 bzw. des Leichtmetallprofils, aus dem die Pinzette durch Zerschneiden bzw. Zertrennen des Profils mindestens annähernd senkrecht zur Profillängsrichtung zur Bildung einer Folge von Profilstükken, vorzugsweise mit mindestens annähernd gleicher Breite hergestellt worden ist.

Die Schenkel 12,14 erstrecken sich von ihren klauenartig ausgebildeten Enden 121, 141 bis zum Scheitelbereich 13, in welchem sie einstückig und kontinuierlich in einander übergehen. Der Scheitelbereich 13 kann als Verdickung ausgebildet sein, indem seine Dicke am Querschnitt der durch den Scheitel S verlaufenden Längsachse der Pinzette 10 mindestens um 20% dicker ist, als die Dicke der in den Scheitelbereich 13 übergehenden Schenkel 12,14. Gemäss einer bevorzugten Ausführungsform ist die mit der Überweisungszahl 130 gekennzeichnete Innenfläche I des Scheitelbereichs 13 bogenförmig bzw. halbkreisförmig gebogen; die Form der Aussenfläche kann ähnlich oder unterschiedlich gewählt werden, solange im Scheitelbereich eine ausreichende Dicke des Scheitelbereichs 13 gewährleistet ist.

Die Schenkel 12,14 können in der Nähe der klauenartigen Enden 121,141 oder in der Nähe des Scheitelbereichs 13 mit Verdickungen 171,172 bzw. 151,152 versehen sein, um die Verformung der Pinzette 10 bei Einwirkung von zu grossen manuellen Schliessdrücken zu begrenzen und dadurch eine bleibende Verformung zu vermeiden.

In Fig. 2 gehen die Schenkel 22,24 in einem Scheitelbereich 23 einstückig ineinander über, der zum Scheitel S in einem spitzen Winkel verläuft, wobei die Innenfläche I wieder bogen- bzw. annähernd halbkreisförmig ausgebildet ist. Dies ist jedoch ebenfalls eine bevorzugte und keine kritische Bedingung, da auch eine wie in Fig. 3 dargestellte Ausführung einer erfindungsgemässen Pinzette möglich ist, bei der die Schenkel 32,24 einstückig in einem Scheitelbereich 33 ineinander übergehen, dessen Scheitel S und dessen Innenfläche I jeweils spitzwinklig zueinander verlaufen.

Die in Fig. 4 dargestellte Ausführungsform des Scheitelbereichs 43 zeigt ein weiteres Beispiel einer erfindungsgemässen Pinzette, bei der die im Scheitelbereich 43 einstückig ineinander übergehenden Schenkel 42,44 am Übergang zur Innenfläche I Einsenkungen aufweisen, wie sie zur Einstellung der gewünschten Rückstellkraft einer erfindungsgemässen Pinzette verwendet werden können.

Die in Fig. 5 dargestellte allgemein bogenförmige Ausführungsform des Scheitelbereiches 53 benötigt am Übergang der Schenkel 52,54 keine Verdickung, wenn sie aus einem stranggezogenen Leichtmetallprofil - d.h. nicht twa durch Biegen - hergestellt ist.

Erfindungsgemässe Pinzetten erfordern keine zusätzlichen, d.h. separaten Federelemente, wie die gebogenen Stahlpinzetten des Standes der Technik.

Als Material für die erfindungsgemässe Pinzette eignen sich die Leichtmetalllegierungen auf Basis von Aluminium und/oder Magnesium, wie sie üblicherweise zur Herstellung von Strangprofilen geeignet sind. Beispiele sind handelsübliche Legierungen, die hauptsächlich Al und/oder Mg sowie meist auch Si und gegebenenfalls andere Legierungskomponenten enthalten. Solche Legierungen sind beispielsweise die der DIN 1748 entsprechenden Leichtmetalllegierungen, wie sie unter den Typenbezeichnungen F11, F21, F28, F31 usw. erhältlich sind, ebenso die unter den Markenbezeichnungen Avional und Perunal erhältlichen Legierungen. Für viele Zwecke werden solche Leichtmetalllegierungen bevorzugt, die sich mit den üblichen Verfahren oberflächlich oxidieren lassen ("Eloxal-Verfahren"). Im übrigen liegt die Auswahl geeigneter Leichtmetalllegierungen an Hand der hier beschriebenen Vorgaben im Bereich des fachmännischen Wissens.

## Patentansprüche

1. Pinzette (10) mit zwei Schenkeln (12,14), die jeweils an einem ihrer Enden in Verbindung miteinander stehen und an ihren anderen Enden durch Einwirkung eines manuellen Schliessdrucks zum temporären Eingriff miteinander gebracht werden können, **dadurch gekennzeichnet, dass** die Pinzette (10) aus einem von einem Leichtmetallprofil durch Zerschneiden quer zur Längsrichtung des Profils gebildeten Element besteht und einstückig ausgebildet ist, indem die Schenkel (12,14) durchgehend in einem Scheitelbereich (13) miteinander in Verbindung stehen.

2. Pinzette (10) nach Anspruch 1, **dadurch gekennzeichnet dass** mindestens die Oberfläche des Scheitelbereichs (13) an seiner Innenseite gleichmässig gekrümmt ausgebildet ist.

3. Pinzette (10) nach Anspruch 1 oder 2, **dadurch gekennzeichnet, dass** die Dicke des Scheitelbereichs (13), gemessen an der durch den Scheitel (S) des Scheitelbereichs verlaufenden Längsachse der Pinzette, um mindestens das 1,5-fache dicker ist, als die Normaldicke der Pinzette.

4. Pinzette (10) nach einem der Ansprüche 1 - 3, **dadurch gekennzeichnet, dass** die Schenkel (12,14) in einem Bereich zwischen beiden Schenkelenden (121,141) eine Paar Verdikkung (171,172;151,152) um mindestens das 1,5-fache der normalen Dicke der Schenkel (12,14) aufweisen, um die Verformung der Pinzette (10) beim manuellen Zusammendrücken zu begrenzen.

5. Pinzette (10) nach einem der Ansprüche 1 - 4, **dadurch gekennzeichnet dass** die Schenkel (12,14) an ihren Enden (121,141, an denen sie miteinander in Eingriff gebracht werden können, klauenartig und/oder spitz zulaufend ausgebildet sind.

6. Pinzette (10) nach einem der Ansprüche 1- 5, **dadurch gekennzeichnet, dass** die Schenkel (12,14) im Bereich zwischen ihren Enden (121,141)und dem Scheitelbereich (13) einen prismatischen und vorzugsweise rechteckigen Querschnitt haben, dessen Höhe der Normaldicke der Schenkel entspricht und dessen Breite mindestens zweimal grösser ist als die Normaldicke.

## Claims

1. A pincette (10) having two legs (12, 14) connected with each other at one of their ends, and capable of being brought into temporary contact with each other at their other ends by manual exertion of a closure pressure, **characterized in that** said pincette (10) consists of an element formed of a light-metal profile by cutting transversely to the longitudinal direction of said profile, and is monolithically constituted **in that** said legs (12,14) are integrally connected with each other in an apex area (13).

2. The pincette (10) according to claim 1, **characterized in that** the surface of said apex area (13) is formed as a continuous arch, at least at its inner side.

3. The pincette (10) according to claim 1 or 2, **characterized in that** the thickness of the apex area (13), measured along the pincette's longitudinal axis which passes through apex (S), corresponds to at least 1,5 times the normal thickness of the pincette.

4. The pincette (10) according to one of claims 1 - 3, **characterized by** a pair of thickenings (171, 172; 151, 152) of said legs (12, 14) in an area between ends (121, 141) corresponding to at least 1,5 times the normal thickness of said legs (12,14) so as to limit deformation of said pincette (10) upon manual compression.

5. The pincette (10) according to one of claims 1 - 4, **characterized in that** said ends (121, 141) of said legs (12, 14) where said legs can be brought into contact with each other are formed in the manner of claws and/or are convergingly pointed.

6. The pincette (10) according to one of claims 1 - 5, **characterized in that** an area of said legs (12, 14) between said ends (121, 141) and said apex area (13) has a prismatic and preferably rectangular cross-section, the height of which corresponds to the normal thickness of the legs, and the width of which is at least twice as large as the normal thickness.

## Revendications

1. Pincette (10) comportant deux branches (12, 14), reliées respectivement au niveau d'une de leurs extrémités et pouvant être engagées temporairement au niveau de leurs autres extrémités par application d'une pression de fermeture manuelle, **caractérisée en ce que** la pincette (10) est constituée par un élément formé à partir d'un profilé extrudé de métal léger, par découpage transversal à la direction longitudinale du profilé, les branches (12, 14) étant reliées en continu dans une zone de sommet (13).

2. Pincette (10) selon la revendication 1, **caractérisée en ce qu'**au moins la surface de la région de sommet (13) est courbée régulièrement au niveau de son côté interne.

3. Pincette (10) selon les revendications 1 ou 2, **caractérisée en ce que** l'épaisseur de la région de sommet (13), mesurée sur l'axe longitudinal de la pincette s'étendant à travers le sommet (S) de la région de sommet, représente au moins 1,5 fois l'épaisseur normale de la pincette.

4. Pincette (10) selon l'une des revendications 1 à 3, **caractérisée en ce que** les branches (12, 14) comportent dans une région située entre les deux extrémités des branches (121, 141) une paire d'épaississements (171, 172; 151, 152), représentant au moins 1,5 fois l'épaisseur normale des branches (12, 14) pour limiter la déformation de la pincette (10) lors d'une compression manuelle.

5. Pincette (10) selon l'une des revendications 1 à 4, **caractérisée en ce que** les branches (12, 14) sont configurées au niveau de leurs extrémités (121, 141), où elles peuvent être engagées, en forme de griffe ou à convergence en pointe.

6. Pincette (10) selon l'une des revendications 1 à 5, **caractérisée en ce que** les branches (12, 14) ont dans la région située entre leurs extrémités (121, 141) et de la région de sommet (13) une section transversale prismatique, de préférence rectangulaire, dont la hauteur correspond à l'épaisseur normale des branches et dont la largeur représente au moins le double de l'épaisseur normale.
